# EUROPÄISCHE PATENTSCHRIFT

(11) **EP 1 097 813 B1**
(45) Veröffentlichungstag und Bekanntmachung des Hinweises auf die Patenterteilung: **09.07.2003**
(21) Anmeldenummer: 00118343.3
(22) Anmeldetag: 24.08.2000
(51) Int. Cl.: B41F 23/08, B41F 35/04

(54) **Bogenrotationsdruckmaschine mit Druckeinheiten für den Mehrfarbendruck und wenigstens einer Beschichtungseinheit**
Sheet-fed rotary printing press with printing units for multicolour printing and at least one coating unit
Machine d'impression rotative à feuilles comportant des unités d'impression pour l'impression en polychromie et au moins une unité de couchage

(30) Priorität: 20.10.1999 DE 29918488 U
(43) Veröffentlichungstag der Anmeldung: 09.05.2001
(73) Patentinhaber: MAN Roland Druckmaschinen AG, 63075 Offenbach (DE)
(72) Erfinder: Schölzig, Jürgen, 55126 Mainz-Finthen (DE); Püschel, Uwe, 55262 Heidesheim (DE); Jung, Ulrich, Dr., 65551 Limburg (DE)

(56) Entgegenhaltungen:
- EP-A- 0 876 912
- WO-A-99/42291
- DE-A- 19 503 951
- DE-A- 19 511 231
- DE-A- 19 732 060
- US-A- 5 121 689

## Beschreibung

Die Erfindung betrifft eine Bogenrotationsdruckmaschine mit Druckeinheiten für den Mehrfarbendruck und wenigstens einer Beschichtungseinheit nach dem Oberbegriff des Hauptanspruches.

### [Stand der Technik]

Eine Rotationsdruckmaschine dieser Art ist aus EP 0620 115 B1 bekannt. Zum Inline-Beschichten von bogenförmigen Bedruckstoffen sind wenigstens zwei Lackiereinheiten als Beschichtungseinheiten vorgesehen. Die in Bogenlaufrichtung vorgeordnete Lackiereinheit ist dabei als Flexodruckwerk mit einem eine Hochdruckform tragenden und mit dem bogenführenden Druckzylinder in Kontakt stehenden Formzylinder, einer mit dem Formzylinder in Kontakt stehenden gerasterten Auftragwalze zum Einfärben (Beschichten) und einem anstellbaren Kammerrakel, das mit einer Förderpumpe zur Beschichtigungsflüssigkeitszufuhr und einer Saugpumpe zur Beschichtigungsflüssigkeitsrückführung verbunden ist, ausgebildet.

Aus DE 195 26 574 C1 ist ein Verfahren und eine Vorrichtung zum Reinigen eines Formzylinders (mit Druckform) und einer Auftragwalze bekannt, wodurch das Antrocknen von schnelltrocknenden Medien auf der Auftragwalze und auf dem Formzylinder reduziert wird. Die Waschvorrichtung weist zwei gekrümmte Flächen, die der Auftragwalze und dem Formzylinder zugewandt sind.

Ein Kammerrakel als Dosiersystem ist aus US 5,121,689 bekannt. Hierbei ist das Arbeitsrakel mit einer Ultraschalleinrichtung gekoppelt um die Schichtdicke der Druckfarbe auf der Dosierwalze zu dosieren.

DE 196 45 934 A1 beschreibt eine gerasterte Auftragwalze, deren Näpfchen mit einer verflüssigbaren Substanz als Tiefdruckform befüllbar und mittels einer Ultraschallreinigungsanlage auf das Grundraster der Näpfchen regenerierbar ist.

Aus DE 41 21 017 C2 geht eine Waschvorrichtung mit einer weichen, glattgummibeschichteten Walze und einer zugeordneten Abstreifwalze mit polygonförmigen Querschnitt hervor. Zum Entfernen von Druckfarbe vom Mantel der Abstreifwalze ist eine Ultraschallreinigungseinrichtung vorgesehen.

Gemäß DE-A- 197 32 060 ist ein Verfahren und eine Vorrichtung zum Reinigen eines Zylinders bzw. einer Walze in einer Druckmaschine bekannt. Die Reinigungsvorrichtung besteht aus einem in Richtung Zylinder bzw. Walze offenen Gehäuse und besitzt eine Düsenanordnung. An diese Düsenanordnung ist mit hohem Druck flüssiges Kohlendioxid über eine Versorgungsleitung zuführbar. Alternativ bzw. in Kombination ist die Reinigungsvorrichtung mit einem pulverförmigen Strahlmittel betreibbar. Die Reinigungsvorrichtung weist an der Gehäuseöffnung zwei Bürsten auf, die parallel zur Mantelfläche des Zylinder bzw. der Walze verlaufen und die sich auf dieser Mantelfläche abstützen. Das Gehäuse weist ferner eine um die gesamte Öffnung geführte Absaugung auf, die mit einem Leitungssystem gekoppelt ist. In einer Weiterbildung ist anstelle der Düsenanordnung ein Ultraschallerzeuger im Gehäuse angeordnet.

In DE-A- 195 03 951 ist ein Verfahren und eine Vorrichtung für den Tiefdruck beschrieben, nach dem eine Tiefdruckform direkt in der Druckmaschine bei verbesserter Positionsgenauigkeit der Bebilderung herstellbar ist.
Nach dem Druckvorgang wird die Tiefdruckform mittels einer Ultraschallreinigungsanlage von Farbresten und/oder Füllmaterial gereinigt.

Bei Bogenrotationsdruckmaschinen mit Druckeinheiten für den Mehrfarbendruck und wenigstens einer Beschichtungseinheit, zum Beispiel einem Flexodruckwerk und/oder einem Lackierwerk, ist es von Nachteil, dass das Beschichtungsfluid verunreinigt werden kann und die Druckqualität dadurch beeinträchtigt wird. Hierdurch können bereits während des Beschichtungsprozesses Qualitätsschwankungen auf einem Bogen auftreten.

### [Aufgabe der Erfindung]

Der Erfindung liegt die Aufgabe zu Grunde, eine Bogenrotationsdruckmaschine der eingangs beschriebenen Art zu schaffen, die die genannten Nachteile vermeidet, die insbesondere eine stabile Qualität während des Beschichtungsprozess gestattet und eine Verunreinigung von Beschichtungsfluid spürbar reduziert.

Gelöst wird die Aufgabe durch die Ausbildungsmerkmale des Hauptanspruches. Weiterbildungen ergeben sich aus den Unteransprüchen.

Ein erster Vorteil besteht darin, dass in einem Dosiersystem, bevorzugt gebildet aus einem Kammerrakel und einer zugeordneten gerasterten Auftragwalze, die Auftragwalze kontinuierlich oder diskontinuierlich von Verschmutzungen reinigbar ist. Alternativ ist statt einer gerasterten (Näpfchen und Stege)

Auftragwalze auch eine Auftragwalze mit glatter Oberfläche innerhalb eines Dosiersystems einsetzbar.

Weiterhin ist vorteilhaft, dass insbesondere Farbrückspaltungen (Flexo-und/oder Offsetdruckfarbe vom voran gegangenen Druckprozess) vom Bedruckstoff in das Dosiersystem insbesondere der ersten Beschichtungseinheit vermeidbar sind. Diese Farbrückspaltungen resultieren aus dem Druckprozess in den in Förderrichtung vorgeordneten Druckwerken.
Beispielsweise sind bei Einsatz eines Kammerrakels mit gerasterter Auftragwalze Ansammlungen von Farbresten im Inneren des Kammerrakels und/oder der Auftragwalze und somit mögliche Vermischungen mit dem Beschichtungsfluid vermeidbar.
Bei Einsatz von Zweiwalzenwerken (nach dem Quetschwalzenprinzip mit einem gemeinsam gebildeten Walzenspalt) sind Ansammlungen von Farbresten im von der Dosierwalze und der Auftragwalze gebildeten Walzenspalt und/oder der Auftragwalze vermeidbar. Dies trifft ebenso auf Dosiersysteme nach dem Schöpfwalzenprinzip zu. Hierbei ist das Verunreinigen des Aufnahmebehälters, des Walzenzuges und/oder der Auftragwalze vermeidbar.

Ein weiterer Vorteil ist darin begründet, dass die Anzahl der Reinigungsintervalle für das jeweilige Dosiersystem mit Auftragwalze reduzierbar sind.

### [Beispiele]

Die Erfindung soll an einem Ausführungsbeispiel näher erläutert werden. Dabei zeigen schematisch:
- Fig.1: eine Bogenrotationsdruckmaschine für den Mehrfarbendruck mit zwei Beschichtungseinheiten,
- Fig. 2 - 5: eine Beschichtungseinheit in verschiedenen Ausbildungen.

Eine Druckmaschine ist mit mehreren Druckwerken 12 für den Mehrfarbendruck, vorzugsweise Offsetdruckwerken, in Reihenbauweise ausgebildet, wobei in Förderrichtung 5 der bogenförmigen Bedruckstoffe eine erste Beschichtungseinrichtung 13 und eine zweite Beschichtungseinrichtung 14 den Druckwerken 12 nachgeordnet sind. Zwischen den Beschichtungseinrichtungen 13, 14 ist bevorzugt eine Trocknereinheit 15 angeordnet. Der zweiten Beschichtungseinrichtung 14 ist ein Ausleger 19 nachgeordnet, der unter anderem durch umlaufende Fördersysteme 21 gebildet ist, die die Bogen auf einen Auslegerstapel 22 ablegen. Die Erfindung ist auch bei mehrfach angeordneten Beschichtungseinrichtungen 13,14 einsetzbar.

Ein Druckwerk 12 besteht im Wesentlichen aus einem Plattenzylinder 16, einem Gummituchzylinder 17 sowie einem Bogenführungszylinder 1, hier einem Druckzylinder. Dem Plattenzylinder 16 ist ein Farbwerk zugeordnet und gegebenenfalls ist weiterhin ein Feuchtwerk dem Plattenzylinder 16 benachbart zugeordnet, auf das hier nicht näher eingegangen werden soll.

Zwischen den Druckwerken 12 und den Beschichtungseinrichtungen 13, 14 sowie der Trocknereinheit 15 sind jeweils ein Bogenführungszylinder 18 als Transferzylinder für den Transport der bogenförmigen Bedruckstoffe angeordnet. Die Bogenführungszylinder 1, 18 sind bezogen auf einen einfachgroßen Gummituchzyinder 17 bzw. Formzylinder 2 doppeltgroß ausgebildet.

Die erste Beschichtungseinrichtung 13 ist als Lackwerk, zum Beispiel zur Verarbeitung von Dispersionslack mit Pigmenten auf wässriger Basis, ausgebildet und besteht aus einem Bogenführungszylinder 1 (Druckzylinder), einem mit dem Bogenführungszylinder 1 in Kontakt bringbaren Formzylinder 2, der eine flexible Hochdruckplatte als Lackform trägt, und einem ersten Dosiersystem 20. Das erste Dosiersystem 20 ist durch eine mit dem Formzylinder 2 in Kontakt bringbare, gerasterte (mit Näpfchen und Stegen versehene) Auftragwalze 3 sowie ein mit dieser Auftragwalze 3 in Funktionsverbindung stehendes Kammerrakel 4 gebildet.

Die zweite Beschichtungseinrichtung 14 ist ebenfalls als Lackwerk, zum Beispiel zur Verarbeitung von Dispersionslack auf wässriger Basis, ausgebildet und besteht wiederum aus einem Bogenführungszylinder 1 (Druckzylinder), einem mit dem Bogenführungszylinder 1 in Kontakt bringbaren Formzylinder 2, der ein Gummituch trägt, und einem zweiten Dosiersystem 20. Das zweite Dosiersystem 20 ist durch eine mit dem Formzylinder 2 in Kontakt bringbare Auftragwalze 3 mit bevorzugt glatter Oberfläche sowie eine Dosierwalze 23 mit gemeinsamen Walzenspalt gebildet.

Jedes Dosiersystem 20 weist jeweils ein Leitungssystem mit Zuführleitung 10 und Rücklaufleitung 11 für den Umlauf eines flüssigen Beschichtungsmediums oder eines Reinigungsfluides auf. Dabei münden die Zuführleitungen 10 und die Rücklaufleitungen 11 im Inneren der Dosiersysteme 20. Bei einem Kammerrakel 4 ist dies die Kammer, welche mit der Auftragwalze 3 in Funktionsverbindung ist. Bei einem Zweiwalzenwerk (Quetschwalzenprinzip) mündet die Zuführleitung 10 oberhalb des gemeinsam gebildeten Walzenspaltes und die Rücklaufleitung 11 wird stirnseitig am Walzenspalt abgeführt. Alternativ mündet bei einem Dosiersystem 20 nach dem Schöpfwalzenprinzip die Zuführleitung 10 auf der Schöpfwalze oder in einem Behälter und die Rücklaufleitung 11 wird vom Behälter abgeführt.

In den Beschichtungseinheiten 13, 14 ist zwischen jeder Auftragwalze 3 und jedem Formzylinder 2 ein Spalt 6 ausgebildet. Die Auftragwalzen 3 sowie die Formzylinder 2 sind an- bzw. abstellbar.

Die den Druckwerken 12 nachgeordneten Beschichtungseinheiten 13, 14 weisen jeweils ein der entsprechenden Auftragwalze 3 an- und abstellbar zugeordnetes und über die Walzenbreite sich erstreckendes Reinigungsrakelsystem 8 auf, welches zwischen dem Spalt 6 (Kontaktstelle von Formzylinder 2 und Auftragwalze 3) in Drehrichtung 7 der entsprechenden Auftragwalze 3 zum jeweiligen Dosiersystem 20 (Kammerrakel 4, Dosierwalze 23) vorgeordnet ist. Das Reinigungsrakelsystem 8 weist bevorzugt je ein mit der Auftragwalze 3 in Funktionsverbindung stehendes Schließrakel sowie ein Arbeitsrakel auf. Schließ- und Arbeitsrakel sind an einem die Kammer ausbildenden Gehäuse, welches seitliche Dichtelemente aufweist, lösbar angeordnet.

Das Reinigungsrakelsystem 8 weist vorzugsweise ein Ultraschallschwingsystem 9 auf, dessen Schwingungen unmittelbar auf die Walzenoberfläche der Auftragwalze 3 gerichtet sind. Bevorzugt ist das Ultraschallschwingsystem 9 am Gehäuse des Reinigungsrakelsystems 8 fixiert. Weiterhin ist das Reinigungsrakelsystem 8 mit einem im Inneren der Kammer einmündenden bzw. abführenden Zuführsystem 24 bzw. einem Rücklaufsystem 25 für den Umlauf eines Reinigungsfluids, z.B. Wasser, leitungsseitig gekoppelt. Der Umlauf wird über ein steuerbares Pumpensystem betrieben.

Das Ultraschallschwingsystem 9 ist während des Beschichtungsprozesses (Dosiersystem 20 ist aktiv) zu- oder abschaltbar und ist schaltungstechnisch mit einer Maschinensteuerung gekoppelt.
Das Reinigungsrakelsystem 8 ist während des Beschichtungsprozesses zur Auftragwalze 3, z.B. mittels Drehgelenk und Arbeitszylinder, an- bzw. abstellbar. Im angestellten Zustand ist über das Zuführsystem 24 und das Rücklaufsystem 25 ein Reinigungsfluid einbringbar. Bei Bedarf ist dann das Ultraschalischwingsystem 9 aktivierbar.
Bevorzugt ist bei einer Auftragwalze 3 mit glatter Oberfläche das Reinigungsrakelsystem 8 mit Rakelblättern und Zuführ- und Rücklaufsystem 24,25 einsetzbar. Bei Verwendung einer gerasterten Auftragwalze 3 wird bevorzugt das o.g. Reinigungssystem 8 mit zusätzlichem Ultraschallschwingsystem 9 eingesetzt.

In einer Ausbildung nach Fig. 2 ist das Reinigungsrakelsystem 8 gegenüberliegend zum Dosiersystem 20, hier dem Kammerrakel 4, der Auftragwalze 3 zugeordnet und weist ein Schließ- und ein Arbeitsrakel auf.

In Fig. 3 ist das Reinigungsrakelsystem 8 in das Dosiersystem 20, hier in das Kammerrakel 4, integriert, jedoch in Drehrichtung 7 dem Kammerrakel 4 vorgeordnet. Von Vorteil ist hierbei, dass lediglich ein Rakelblatt zur Trennung der Kammern von Kammerrakel 4 und Reinigungsrakelsystem 8 erforderlich ist und somit ein weiteres Rakelblatt eingespart wird.

In Fig. 4 ist das Reinigungsrakelsystem 8 wiederum mit Schließ- und Arbeitsrakel ausgebildet, jedoch auf der gleichen Seite wie das Kammerrakel 4 zur Auftragwalze 3 und in Drehrichtung 7 vor diesem angeordnet. Hierbei schließt das Kammerrakel 4 unmittelbar an das Reinigungsrakelsystem 8 an. Dagegen zeigt Fig. 5 eine räumliche Trennung von Kammerrakel 4 und Reinigungsrakelsystem 8 auf, welche auf der gleichen Seite zur Auftragwalze 3 angeordnet sind.

Tritt während des Beschichtungsprozesses eine Farbrückspaltung an der Auftragwalze 3 (ggf. im Dosiersystem 20) in der ersten bzw. zweiten Beschichtungseinheit 13,14 oder ggf. weiteren Beschichtungseinheiten auf, so ist das jeweilige Reinigungsrakelsystem 8 aktivierbar. Das mittels Zuführsystem 24 und Rücklaufsystem 25 umlaufende Reinigungsfluid wird mit der Oberfläche der Auftragwalze 3 in Kontakt gebracht, die Farbe wird angelöst und abgeführt. Je nach Verschmutzungsgrad bzw. nach Art der Oberfläche der Auftragwalze 3 ist das Ultraschallschwingsystem 9 zur zusätzlichen Unterstützung der Reinigungswirkung aktivierbar. Der Reinigungsprozess ist dabei kontinuierlich oder diskontinuierlich durchführbar.

Um einen Eintrag von restlichem Reinigungsfluid in das Dosiersystem 20 zu vermeiden kann innerhalb des Reinigungsrakelsystems 8 eine Blaseinrichtung, z.B. ein über die Walzenbreite sich erstreckendes Blasrohr, zum Trocknen der Auftragwalze 3 durch Ausblasen angeordnet sein. Alternativ kann diese Blaseinrichtung auch zwischen Reinigungsrakelsystem 8 und dem Dosiersystem 20, z.B. Kammerrakel 4, angeordnet sein. In einer Weiterbildung kann das Reinigungsrakelsystem 8 im Inneren wenigstens eine die Reinigungswirkung unterstützende Reinigungsbürste aufweisen.

Bei Ausbildung des Dosiersystems 20 mit Kammerrakel 4 und gerasterter Auftragwalze 3 ist in einer Ausbildung am Kammerrakel 4 ein Ultraschallschwingsystem angeordnet. Bevorzugt ist diese Anordnung analog zum Ultraschallschwingsystem 9 im Reinigungsrakelsystem 8 ausführbar. Die Ausbildung eines Kammerrakels 4 mit Ultraschallschwingsystem hat den Vorteil, daß kontinuierlich oder diskontinuierlich Ultraschallschwingungen auf das Beschichtungmedium im Inneren des Kammerrakels 4 einwirken. Dadurch wird das Zusammenführen von Mikroschaumbläschen, welche u.a. durch von entleerten Näpfchen der gerasterten Auftragwalze 3 in das Innere des Kammerrakels 4 tranportierte Luft entstehen, spürbar verbessert. Die derart gebildeten, größeren Gasblasen sind bevorzugt aus dem Inneren des Kammerrakels 4 abführbar. Vorher schwimmen die größeren Gasblasen schneller als die Mikroschaumbläschen im Inneren des Kammerrakels 4 auf. Mit der Entfernung der Gasblasen wird der Beschichtungsprozesses zusätzlich unterstützt und weiterhin die Qualität stabilisiert.

### [Bezugszeichenliste]

- 1 -: Druckzylinder
- 2 -: Formzylinder
- 3 -: Auftragwalze
- 4 -: Kammerrakel
- 5 -: Förderrichtung
- 6 -: Spalt
- 7 -: Drehrichtung
- 8 -: Reinigungsrakelsystem
- 9 -: Ultraschallschwingsystem
- 10 -: Zuführleitung
- 11 -: Rücklaufleitung
- 12 -: Druckwerk
- 13 -: Beschichtungseinheit
- 14 -: Beschichtungseinheit
- 15 -: Trocknereinheit
- 16 -: Plattenzylinder
- 17 -: Gummituchzylinder
- 18 -: Transferzylinder
- 19 -: Ausleger
- 20 -: Dosiersystem
- 21 -: Fördersystem
- 22 -: Auslegerstapel
- 23 -: Dosierwalze
- 24 -: Zuführsystem
- 25 -: Rücklaufsystem

## Patentansprüche

1. Bogenrotationsdruckmaschine mit Druckeinheiten (12) für den Mehrfarbendruck mit wenigstens einer einen Bogenführungszylinder (1), einen Formzylinder (2) und ein Dosiersystem (20) mit einer Auftragwalze (3) enthaltenden Beschichtungseinheit (13,14), wobei der Auftragwalze (3) eine Reinigungsvorrichtung (8) mit einem Zuführsystem und einem Rücklaufsystem für ein Reinigungsfluid anund abstellbar zugeordnet ist,
**dadurch gekennzeichnet,**
**dass** in jeder den Druckwerken (12) in Förderrichtung (5) nachgeordneten Beschichtungseinheit (13,14) die Reinigungsvorrichtung als ein der Auftragwalze (3) über deren Walzenbreite sich erstreckendes Reinigungsrakelsystem (8) ausgebildet ist und
**dass** das Reinigungsrakelsystem (8) in Drehrichtung (7) der Auftragwalze vor dem Dosiersystem (20) angeordnet ist.

2. Bogenrotationsdruckmaschine nach Anspruch 1,
**dadurch gekennzeichnet,**
**dass** das Reinigungsrakelsystem (8) aus einem eine Kammer aufweisenden Gehäuse mit seitlich angeordneten Dichtelementen gebildet ist und dass ein Schließrakel und ein Arbeitsrakel lösbar an dem Gehäuse angeordnet ist.

3. Bogenrotationsdruckmaschine nach Anspruch 2,
**dadurch gekennzeichnet,**
**dass** das Reinigungsrakelsystem (8) ein am Gehäuse fixiertes Ultraschallschwingsystem (9) aufweist, dessen Schallschwingungen unmittelbar auf die Walzenoberfläche der Auftragswalze (3) gerichtet sind.

4. Bogenrotationsdruckmaschine nach Anspruch 3,
**dadurch gekennzeichnet,**
**dass** das Ultraschallschwingsystem (9) während des Beschichtungsprozesses zuschaltbar oder abschaltbar ist.

5. Bogenrotationsdruckmaschine nach einem der Ansprüche 1 und 2,
**dadurch gekennzeichnet,**
**dass** das Reinigungsrakelsystem (8) während des Beschichtungsprozesses mit der Auftragwalze (3) in oder außer Funktionsverbindung bringbar ist.

6. Bogenrotationsdruckmaschine nach Anspruch 2,
**dadurch gekennzeichnet,**
**dass** das Reinigungsrakelsystem (8) der Auftragwalze (3) gegenüberliegend zum Dosiersystem (20) angeordnet ist.

7. Bogenrotationsdruckmaschine nach Anspruch 1,
**dadurch gekennzeichnet,**
**dass** das Reinigungsrakelsystem (8) in Drehrichtung (7) der Auftragswalze (3) vor dem Dosiersystem (20) in dieses integriert ist.

## Claims

1. Rotary sheet printing press with printing units (12) for multi-colour printing with at least one coating unit (13, 14) containing a sheet guiding cylinder (1), a forme cylinder (2) and a metering system (20) with an applicator roller (3), wherein a cleaning device (8) with a feed system and a return system for a cleaning fluid is arranged settable on and off relative to the applicator roller (3), **characterised in that** in each coating unit (13, 14) arranged downstream of the printing units (12) in the feed direction (5) the cleaning device is constructed as a cleaning doctor system (8) extending relative to the applicator roller (3) over its roller width and that the cleaning doctor system (8) is arranged in the direction of rotation (7) of the applicator roller prior to the metering system (20).

2. Rotary sheet printing press according to Claim 1, **characterised in that** the cleaning doctor system (8) is constructed of a housing having a chamber with laterally arranged sealing elements and that a closure doctor and a working doctor are releasably fitted to the housing.

3. Rotary sheet printing press according to Claim 2, **characterised in that** the cleaning doctor system (8) has an ultrasound oscillator system (9) fixed to the housing, the ultrasound oscillations of which are directed directly on to the roller surface of the applicator roller (3).

4. Rotary sheet printing press according to Claim 3, **characterised in that** the ultrasound oscillator system (9) can be switched on and off during the coating process.

5. Rotary sheet printing press according to one of Claims 1 and 2, **characterised in that** the cleaning doctor system (8) can be brought during the coating process into or out of functional connection with the applicator roller (3).

6. Rotary sheet printing press according to Claim 2, **characterised in that** the cleaning doctor system (8) is arranged to the applicator roller (3) lying opposite relative to the metering system (20).

7. Rotary sheet printing press according to Claim 1, **characterised in that** the cleaning doctor system (8), in the direction of rotation (7) of the applicator roller (3) prior to the metering system (20), is integrated into this.

## Revendications

1. Machine d'impression rotative à feuilles, comportant des unités d'impression (12) pour l'impression polychrome et au moins une unité de couchage (13, 14) contenant un cylindre de guidage de feuilles (1), un cylindre porte-cliché (2) et un système de dosage (20) avec un rouleau d'application (3), le rouleau d'application (3) étant associé, en pouvant être approché et écarté, à un dispositif de nettoyage (8) ayant un système d'amenée et un système de retour pour un fluide de nettoyage,
**caractérisée en ce que**, dans chaque unité de couchage (13, 14) disposée en aval des unités d'impression (12) dans la direction de transport (5), le dispositif de nettoyage est réalisé comme un système à racle de nettoyage (8) s'étendant sur la largeur du rouleau d'application (3), et **en ce que** le système à racle de nettoyage (8) est agencé, dans le sens de rotation (7) du rouleau d'application, avant le système de dosage (20).

2. Machine d'impression rotative à feuilles selon la revendication 1,
**caractérisée en ce que** le système à racle de nettoyage (8) est formé d'un boîtier présentant une chambre avec des éléments d'étanchéité agencés latéralement, et **en ce qu'**une racle de fermeture et une racle de travail sont agencées de façon amovible sur le boîtier.

3. Machine d'impression rotative à feuilles selon la revendication 2,
**caractérisée en ce que** le système à racle de nettoyage (8) présente un système émetteur d'ultrasons (9) fixé sur le boîtier, dont les émissions sonores sont orientées directement sur la surface du rouleau d'application (3).

4. Machine d'impression rotative à feuilles selon la revendication 3,
**caractérisée en ce que** le système émetteur d'ultrasons (9) peut être mis en service ou hors service pendant le processus de couchage.

5. Machine d'impression rotative à feuilles selon une des revendications 1 et 2,
**caractérisée en ce que** le système à racle de nettoyage (8), pendant le processus de couchage, peut être amené en liaison fonctionnelle, ou non, avec le rouleau d'application (3).

6. Machine d'impression rotative à feuilles selon la revendication 2,
**caractérisée en ce que** le système à racle de nettoyage (8) du rouleau d'application (3) est agencé de façon opposée au système de dosage (20).

7. Machine d'impression rotative à feuilles selon la revendication 1,
**caractérisée en ce que** le système à racle de nettoyage (8), dans le sens de rotation (7) du rouleau d'application (3), avant le système de dosage (20), est intégré dans celui-ci.
